# EUROPÄISCHE PATENTSCHRIFT

(11) **EP 2 604 778 B1**
(45) Veröffentlichungstag und Bekanntmachung des Hinweises auf die Patenterteilung: **08.03.2017**
(21) Anmeldenummer: 11193109.3
(22) Anmeldetag: 12.12.2011
(51) Int. Cl.: E05F 15/605, E05D 15/06, E05D 15/58

(54) **Faltschiebewand, Laufwerk und Laufschiene**
Folding sliding panel, drive and guide rail
Paroi coulissante pliante, train de roulement et rail de guidage

(43) Veröffentlichungstag der Anmeldung: 19.06.2013
(73) Patentinhaber: HAWA AG, 8932 Mettmenstetten (CH)
(72) Erfinder: Haab, Gregor, CH-6319 Allenwinden (CH); Yezza, Nejib, CH-6432 Rickenbach b. Schwyz (CH); Ettmüller, Peter, 8916 Jonen (CH); Wüthrich, Hans, CH-8907 Wettswil (CH)
(74) Vertreter: Rutz & Partner

(56) Entgegenhaltungen:
- EP-A1- 1 085 156
- EP-B1- 2 199 514
- WO-A1-2004/022897
- US-B1- 6 301 833

## Beschreibung

Die Erfindung betrifft eine Faltschiebewand sowie ein Laufwerk und eine Laufschiene für diese Faltschiebewand.

Zum Trennen oder Gestalten von Räumen, zum Abschliessen von Raum- oder Fensteröffnungen und zum Abdecken von Fronten und Fassaden werden oft Wandelemente, wie Schiebetüren verwendet, die an entlang einer Laufschiene verschiebbaren Laufwerken befestigt und gegebenenfalls drehbar gelagert sind. Solche Schiebetüren sind beispielsweise aus transparentem Glas, Holz oder Metall gefertigt. Oft werden Wandelemente miteinander gekoppelt, so dass sie in Kombination eine Faltschiebewand oder einen Faltschiebeladen bilden. Einzelne oder mehrere miteinander kombinierte Wandelemente werden auch in Möbelstücken, insbesondere in Schränken eingesetzt.

In [1], WO 97/49885, ist eine Schiebestapelwand gezeigt, bei der für die Verschiebung von Wandelementen in einen Parkraum zweigeteilte Führungsschienen verwendet werden, welche im Parkbereich eine Abzweigung aufweisen, von der ein gerades und ein gebogenes Schienenelement weitergeführt werden. Die Wandelemente sind je an zwei in der Laufschiene geführten Laufwerken aufgehängt, von denen eines in das gerade und das andere in das gebogene Schienenelement einfährt. Die Wandelemente werden dabei um 90° gedreht und z.B. an einer Wand aneinander anliegend parkiert. Für die Drehung der Wandelemente wird daher ein besonderes Schienensystem benötigt, das gegebenenfalls individuell an die lokalen Verhältnisse anzupassen ist.

Aus [2], Produktkatalog der HAWA AG, "Baubeschläge für Schiebeläden", 2006, Seite 36, ist ein Beschlag für Faltschiebeladen mit gerader oder ungerader Flügelanzahl bekannt, die beispielsweise an einer Fensterfront oder der Aussenseite eines Balkons installiert werden. Die Flügelelemente der Faltpakete sind untereinander mittels Scharnieren drehbar verbunden. Ein solches Faltpaket kann seitlich gegen eine Wand geschoben oder freistehend als Sicht- oder Windschutz verwendet werden. Die Verschiebung, Öffnung oder Faltung des Faltpakets erfolgt ohne zusätzliches Schienenelement durch manuelle Einwirkung. Dabei werden die Flügelelemente normalerweise mit ungleicher Geschwindigkeit gedreht, so dass, abhängig von der manuellen Einwirkung, jeweils unregelmässige Faltvorgänge resultieren.

Aus [3], EP2199514B1, ist eine Faltschiebewand bekannt, bei der das frontseitige erste Wandelement und jedes anschliessende Paar von Wandelementen je mit einem motorisierten Laufwerk verbunden sind. Die Motoren der Laufwerke sind dabei derart gesteuert, dass sie mit der erforderlichen Geschwindigkeit entlang der Laufschiene fahren. Ferner sind die Motoren mit einem Antriebselement gekoppelt, mittels dessen die drehbar gehaltenen Wandelemente antreibbar sind, so dass ein gehaltenes Wandelement mittels des Laufwerks nicht nur mit der erforderlichen Geschwindigkeit entlang der Schiene befördert, sondern auch gedreht werden kann, um den Parkvorgang zu vollziehen. Diese Vorrichtung erfordert mehrere motorisierte Laufwerke, die eine erweiterte Antriebsmechanik und eine entsprechende Steuerung aufweisen.

Zu beachten ist auch, dass eine Faltschiebewand, die im Frontbereich zum Beispiel eines Gebäudes eingesetzt wird, starken Windkräften ausgesetzt ist. Dadurch resultieren bei bekannten Vorrichtungen typischerweise störende Geräusche.

Aus der EP1085156A1 ist ein Schiebedrehflügelsystem insbesondere für Balkonverglasungen bekannt, das mehrere jeweils um eine Drehachse schwenkbare Flügel aufweist, von denen zumindest einer zusätzlich verschiebbar als Schiebedrehflügel ausgebildet ist. Die Schiebedrehflügel sind in Führungsschienen an Laufrollen verschiebbar gelagert. Mit der Führungsschiene sind von den Schiebedrehflügeln passierbare schienenseitige Kupplungselemente verbunden, die mit einem an der Drehachse eines Schiebedrehflügels angeordneten Kupplungsstück in Eingriff bringbar sind und den Schiebedrehflügel gegen ein Verschieben arretieren, wenn dieser gedreht wird.

Aus der US6301833B1 und der US7260916B2 sind weitere Systeme mit Schiebedrehflügeln bekannt, die ein Verriegelungselement aufweisen, welches an einer Parkposition in eine kreisbogenförmige Ausnehmung eindrehbar ist.

Der vorliegenden Erfindung liegt daher die Aufgabe zugrunde, eine verbesserte Faltschiebewand zu schaffen, die mittels einer Antriebsvorrichtung oder auch manuell betätigt werden kann. Weiterhin sind ein Laufwerk und eine Laufschiene für eine solche Faltschiebewand anzugeben.

Die Faltschiebewand soll mit nur einem motorisierten Laufwerk antreibbar sein, so dass ein minimaler Aufwand für den Antrieb und die Steuerung der Faltschiebewand resultiert.

Die Faltschiebewand soll sequenziell faltbar sein, so dass nur die nicht benötigten Wandelemente gedreht und parkiert werden können und die benötigten Wandelemente voll funktionsfähig sind.

Die Vorrichtung soll auch im Parkbereich einfach ausgestaltet sein und keine zusätzlichen Schienenelemente aufweisen.

Die einzelnen Wandelemente sollen stabil gehalten werden, so dass auch unter Windeinwirkung kaum Geräusche und nur eine minimale mechanische Belastung der Vorrichtungsteile resultieren.

Das erfindungsgemässe Laufwerk soll nur wenig Raum in Anspruch nehmen, so dass dieses, wie bereits bekannte Laufwerke, innerhalb einer entsprechend angepassten Laufschiene verschiebbar gelagert werden kann.

Die Wandelemente sollen zudem im Parkraum ohne zusätzliche Antriebsmittel verriegelt und stabil gehalten werden können.

Diese Aufgabe wird mit einer Faltschiebewand, welche die in Anspruch 1 angegebenen Merkmale aufweist, sowie einem Laufwerk für diese Faltschiebewand, welches die in Anspruch 12 angegebenen Merkmale aufweist, gelöst.

Die für das Verschliessen einer Öffnung vorgesehene Faltschiebewand umfasst wenigstens vier Wandelemente, vier Wandelemente, welche durch je eine Verbindungswelle mit zugehörigen Laufwerken verbunden sind, die in einer Laufschiene verschiebbar gelagert sind.

Erfindungsgemäss ist das Wandelement drehfest mit der zugehörigen Verbindungswelle verbunden, die einen Rotor trägt, welcher parallel zur Laufschiene ausgerichtet in einem darin vorgesehenen Rotorkanal verschiebbar ist, der in einem oder mehreren Bereichen, in denen das Wandelement parkierbar ist, eine Kulisse mit wenigstens einer Rotorkammer umfasst, in der der Rotor drehbar und in einer Ausrichtung quer zum Rotorkanal ortsfest gehalten ist.

In einer ersten Ausgestaltung ist die Kulisse einstückig an der Laufschiene bzw. einem einstückig mit der Laufschiene verbundenen Kulissenkörper angeformt und verläuft über den Parkbereich oder über die gesamte Laufschiene.

In einer zweiten Ausgestaltung ist die Kulisse an einem Kulissenkörper angeformt, der in einen Montagekanal innerhalb der Laufschiene einführbar ist.

Sofern mehrere Parkbereiche vorgesehen sind, werden mehrere Kulissenkörper vorgesehen. Bedarfsweise können die Kulissenkörper beidseitig oder auf der einen oder anderen Seite des Rotorkanals vorgesehen werden. Dies erlaubt es, ein Wandelement auf die eine oder andere Seite zu drehen und gegen eine Verschiebung in die eine oder andere Richtung oder in beide Richtungen zu sichern.

Der Rotorkanal kann frei liegen oder durch Profilelemente der Laufschiene bzw. durch die genannten einstückig mit der Laufschiene verbundenen oder darin eingesetzten Kulissenkörper begrenzt sein. Grundsätzlich bildet der Rotorkanal einen realen oder virtuellen Kanal innerhalb der Laufschiene, welcher für den Transfer des Rotors bzw. der Rotoren freigehalten wird.

Die Rotorkammern können durch Bohrungen hergestellt werden, die in den einstückig mit der Laufschiene verbundenen, vorzugsweise zweiteiligen Kulissenkörper eingearbeitet werden. Die Rotorkammern bilden daher vorzugsweise zylindrische Öffnungen oder Segmente davon. In vorzugsweisen Ausgestaltungen, bei denen die Wandelemente nur in eine Richtung gedreht werden, wird vorzugsweise ein asymmetrischer Kulissenkörper nur auf einer Seite des Rotorkanals vorgesehen. Sofern der Parkbereich am Ende der Laufschiene liegt und die Wandelemente dort stets in dieselbe Richtung um 90° gedreht werden, genügt es, eine Rotorkammer vorzusehen, die Raum für eine 90° Drehung des Rotors zur Verfügung stellt.

Der Rotor kann dementsprechend symmetrisch oder asymmetrisch ausgestaltet und mit wenigstens einem Rotorkopf versehen werden, der entlang der Wand der Rotorkammer bzw. entlang der Kulisse gleiten oder rollen kann. Übergänge innerhalb der Kulisse bzw. zwischen der Rotorkammer und dem Rotorkanal sind vorzugsweise frei von Kanten, so dass Belastungen des Rotorkopfs vermieden werden. Sofern das zugehörige Laufwerk gegen eine Verschiebung in die eine und die andere Richtung gesichert werden soll, weist der Rotor auf beiden Seiten einen Rotorkopf auf, der entlang einer zugehörigen Kulisse geführt werden kann.

Es sind mindestens vier Wandelemente vorgesehen, von denen zum Beispiel jedes zweite drehfest mit einer Verbindungswelle verbunden ist, die einen Rotor trägt. Wenigstens eines der Laufwerke umfasst zwei je mit einem Wandelement verbundene Verbindungswellen, nämlich eine mit einem Rotor versehene Rotorwelle und eine Haltewelle.

Mittels der erfindungsgemässen Faltschiebewand können beliebige Öffnungen durch eines oder mehrere Wandelemente, vorzugsweise Paare von Wandelementen, vorteilhaft abgeschlossen und wieder freigegeben werden. Die Anzahl der betriebenen Wandelemente wird einzig durch die zur Verfügung stehende motorische oder manuelle Antriebskraft begrenzt. Besonders vorteilhaft ist, dass in der Regel nur ein motorisiertes Laufwerk erforderlich ist. Bei einer grossen Anzahl von Wandelementen ist es auch möglich, nach einer Anzahl nicht motorisierter Laufwerke wieder ein motorisiertes Laufwerk einzusetzen. Beispielsweise sind Öffnungen, welche zwei Räume innerhalb eines Gebäudes miteinander verbinden, ganz oder teilweise abschliessbar. Ferner sind Gebäudefronten bzw. Fassaden mittels der erfindungsgemässen Faltschiebewand vorteilhaft abdeckbar und schützbar.

Die Wandelemente können manuell oder mittels einer Antriebsvorrichtung in den Parkbereich verschoben werden, bis der Rotor eines Laufwerks auf der Höhe einer zugehörigen Rotorkammer liegt und das Laufwerk angehalten wird. In der Folge wird das Wandelement mit dem über die Rotorwelle drehfest gehaltenen Rotor gedreht. Der symmetrische oder asymmetrische Rotor wird somit quer zum Rotorkanal ausgerichtet, so dass die Rotorwelle stationär aber drehbar in der Rotorkammer gehalten bleibt. Das Wandelement wird typischerweise bis zu 90° um die Rotorachse gedreht und vorzugsweise annähernd senkrecht zur Laufschiene ausgerichtet. Das über ein Scharnier mit diesem Wandelement verbundene weitere Wandelement wird nachgestossen und mit umgekehrter Drehrichtung ebenfalls um bis zu 90° gedreht. Jedes Paar von Wandelementen, dem ein Rotor zugeordnet ist, wird bei Erreichen der Rotorkammer somit angehalten und gefaltet. Die Wandelemente der Faltschiebewand werden somit sequenziell paarweise gedreht und parkiert. Während ein Paar von Wandelementen gefaltet wird, bleiben die weiteren Wandelemente, die den Parkbereich noch nicht erreicht haben, in einer Ebene ausgerichtet und somit voll funktionsfähig. Die Faltschiebewand kann somit Teilbereiche einer Öffnung oder einer Gebäudefront wahlweise abdecken.

Auf Wunsch des Anwenders können nicht nur im Parkbereich, sondern an beliebigen Stellen der Laufschiene Rotorkammern vorgesehen werden, so dass das wenigstens eine Wandelement oder Gruppen von Wandelementen an einer beliebigen Stelle parkiert werden können.

In einer vorzugsweisen Ausgestaltung ist eine Fussschiene vorgesehen, in der korrespondierende Laufwerke geführt sind, die mit den zugehörigen Wandelementen über bodenseitige Verbindungswellen verbunden sind, die koaxial zu den deckenseitigen Verbindungswellen ausgerichtet sind, die von den in der Kopfschiene bzw. Laufschiene geführten deckenseitigen Laufwerken gehalten sind. Die Wandelemente sind daher deckenseitig und bodenseitig optimal geführt und entlang präzise definierten Achsen drehbar.

Die Faltschiebewand weist ein mit dem frontseitigen Wandelement verbundenes Frontlaufwerk sowie eines oder mehrere daran anschliessende Zentrallaufwerke auf, die mit zwei je mit einem Wandelement verbundenen Verbindungswellen, nämlich mit einer Rotorwelle und einer Haltewelle versehen sind. Jedes Zentrallaufwerk benötigt nur einen Rotor, welcher mit der Rotorwelle verbunden ist und dem Halten des Laufwerks im Parkbereich dient.

Für das vorzugsweise mit einer Antriebseinheit versehene Frontlaufwerk wird hingegen nur eine Haltewelle, jedoch keine Rotorwelle vorgesehen.

In einer besonders bevorzugten Ausgestaltung wird hingegen auch das endseitige Wandelement mit einem Laufwerk, nämlich einem Endlaufwerk verbunden und nicht mit einem Scharnier zum Beispiel an einer Wand oder an einem Abschlussprofil angeschlagen. Auch dieses Endlaufwerk wird vorzugsweise mit einer Rotorwelle versehen und somit im Parkbereich mittels des zugehörigen Rotors gehalten, bis das zugehörige Wandelement ebenfalls parallel zur Laufschiene ausgerichtet ist. Dies hat den Vorteil, dass alle Wandelemente in gleicher Weise bedient und stabilisiert werden können. Dies ist insbesondere dann von besonderer Bedeutung, wenn die Wandelemente nach der Ausrichtung parallel zur Laufschiene in der nachstehend beschriebenen Art verriegelt werden und dazu eine kurze Verriegelungsfahrt ausführen.

Wie erwähnt sind die Zentrallaufwerke über zwei Verbindungswellen je mit einem Ende benachbarter Wandelemente verbunden. Die Enden dieser benachbarten Wandelemente werden gegeneinander gedreht, weshalb die Zentrallaufwerke vorzugsweise je ein Schutzprofil zwischen den Enden der Wandelemente halten. Das Schutzprofil weist beidseits konkav ausgebildete Flächen auf, entlang denen die Enden der Wandelemente in geringem Abstand drehbar sind. Dadurch werden manuelle Eingriffe zwischen die Enden der Wandelemente verhindert. Vorzugsweise sind auch das Frontlaufwerk und das Endlaufwerk je mit einem Abschlussprofil versehen, welches an der zugehörigen Wand oder in einem zugehörigen Aufnahmeprofil in eine Ausnehmung derart eingreift oder eingreifen kann, dass ein dichter Abschluss vorliegt.

In einer weiteren Ausgestaltung ist die Laufschiene vorzugsweise einstückig mit einer Stabilisierungsschiene verbunden, die wenigstens eine Passage aufweist, durch die ein Führungsnocken, der auf einem zugehörigen Wandelement angeordnet ist, in einen Stabilisierungskanal eintreten kann, wenn das Wandelement mit dem innerhalb der Rotorkammer gefangenen Rotor gedreht wird.

Dabei wird der Umstand genutzt, dass das Wandelement präzise um die Rotorachse, die koaxial zur vorzugsweise hohlzylindrischen Rotorkammer ausgerichtet ist, gedreht wird und der Führungsnocken präzise durch die Passage in die Stabilisierungsschiene eingeführt werden kann. Gegebenenfalls wird der Passage ein Führungselement zugeordnet, entlang dem der Führungsnocken in die Passage eingeführt wird.

Sobald der Führungsnocken in die Stabilisierungsschiene eingeführt ist, wird die Oberkante des zugehörigen Wandelements bzw. werden die Oberkanten der durch ein Scharnier miteinander verbundenen Wandelemente nicht nur durch die Verbindungswellen, sondern auch durch die Führungsnocken stabil gehalten. Zum Beispiel durch Wind einwirkende Kräfte werden daher durch den Führungsnocken aufgefangen, welcher vorzugsweise in der Nähe des Scharniers angeordnet ist, so dass die beiden benachbarten Wandelemente je auf beiden Seiten durch die Laufwerke und den Führungsnocken stabil gehalten sind. Erreicht ein Wandelement beim Öffnen der Faltschiebewand 1 hingegen den Parkbereich, so wird der zugehörige Rotor wiederum in der zugehörigen Rotorkammer gedreht und gehalten. Die Rotorwelle wird dabei wiederum derart gehalten, dass der Führungsnocken, der einen konstanten Abstand zur Rotorwelle aufweist, auf der Höhe der Passage der Stabilisierungsschiene liegt und durch die Passage aus der Stabilisierungsschiene austreten kann.

Der Führungsnocken ist an der Oberkante des Wandelements dabei derart positioniert, dass er präzise innerhalb der Stabilisierungsschiene verläuft, wenn das Wandelement parallel zur Laufschiene ausgerichtet ist. Die Stabilisierungsschiene kann dabei einfach ausgestaltet sein und zum Beispiel eine nach unten geöffnetes U-Profil aufweisen. Dieses U-Profil und somit die Stabilisierungsschiene kann auch einstückig in die Laufschiene integriert werden.

Damit auch das endseitige Wandelement präzise gehalten wird, wenn dieses parallel zur Laufschiene ausgerichtet ist, wird auch dieses vorzugsweise mit einem Führungsnocken versehen, der durch eine Passage in die Stabilisierungsschiene eingeführt wird. Damit dieser Führungsnocken nicht wieder aus der Stabilisierungsschiene austreten kann, muss auch das endseitige Endlaufwerk über eine minimale Distanz verfahrbar sein. Beispielsweise wird der Laufweg des Endlaufwerks auf einige Zentimeter beschränkt. Beispielsweise wird im Laufwerkskörper des Endlaufwerks eine Nut mit einer Länge von 2-3 cm vorgesehen, in die ein mit der Laufschiene verbundenes Arretierelement eingreift.

In einer weiteren vorzugsweisen Ausgestaltung ist an der Oberkante wenigstens eines der Wandelemente ein Stütznocken vorgesehen, welcher im vollständig gefalteten und/oder im vollständig ungefalteten Zustand der Wandelemente an der Aussenseite der Stabilisierungsschiene anliegt. In jedem Zustand werden die Wandelemente somit zusätzlich durch die Stütznocken stabilisiert. Die Führungsnocken und die Stütznocken stabilisieren somit die Wandelemente, weshalb äussere Einwirkungen, zum Beispiel durch Wind einwirkende Kräfte, vollständig neutralisiert werden. Dadurch resultieren eine Geräuschreduktion beim Betrieb der Faltschiebewand sowie eine Entlastung der Vorrichtungsteile der Laufwerke insbesondere der Rotorwelle und des Rotors. Ausserhalb der Rotorkammer bleibt der Rotor somit stets parallel zum Rotorkanal ausgerichtet, so dass durch die Rotorwelle keine Drehmomente aufgefangen werden müssen.

Im Parkbereich werden die Laufwerke sequenziell an definierten Positionen angehalten, an denen der betreffende Rotor koaxial innerhalb der zugehörigen Rotorkammer liegt. Nach der vollständigen Parkierung der Faltschiebewand liegen alle Rotoren in der zugehörigen Rotorkammer und sind um maximal 90° gegenüber dem Rotorkanal gedreht. Die Laufwerke sind somit blockiert und können nicht verschoben werden.

Die Positionen der Laufwerke im Parkbereich werden vorzugsweise je durch einen Anschlag definiert, der fest oder lösbar mit der Schiene verbunden ist oder durch Elemente, wie die Laufwerkskörper der bereits eingefahrenen Laufwerke gebildet wird. Der Anschlag ist dabei derart definiert, dass jedes mit einem Rotor versehene Laufwerk an einer Position angehalten wird, an der der Rotor auf der Höhe einer zugehörigen Rotorkammer liegt. In einer bevorzugten Ausgestaltung werden die Körper der Laufwerke derart ausgebildet, dass diese selbst den erforderlichen Anschlag bilden. Im Parkbereich werden die Laufwerke in diesem Fall so weit gegeneinander gefahren, bis die Laufwerkskörper aneinander anliegen. Das vorangehende Laufwerk bildet dabei für das nächste Laufwerk den Anschlag. Die Abmessungen der Laufwerke und die Abstände der Rotorkammern sind in diesem Fall aufeinander abzustimmen.

Die Verbindungswellen sind mittels eines Wandbeschlags je mit einem Wandelement derart verbunden, dass jede Verbindungswelle durch einen Beschlaghebel ausserhalb der Ebene der Wandelemente gehalten ist. Die Wandelemente können daher durch Beschlaghebel vor einer Front gehalten und gedreht werden. Durch eine parallel zur Schiene auf die Laufwerke ausgeübte Kraft und den Beschlaghebel resultiert zudem ein auf die Wandelemente einwirkendes Drehmoment, weshalb diese bei Erreichen der Parkposition automatisch gedreht werden. Es genügt somit ein einziges motorisiertes Laufwerk, um die Wandelemente zu verschieben und zu drehen.

Die mit dem Rotorkanal und den Rotorkammern versehene Laufschiene sowie die mit den Rotorwellen versehenen Laufwerke können ansonsten konventionell ausgestaltet werden. Die Laufwerke sind mit Laufelementen und Führungselementen, wie Tragrollen oder Gleitelementen, versehen, die entlang von Tragflächen oder Laufflächen in der Laufschiene geführt werden. Die Laufschiene weist vorzugsweise zwei Seitenteile und ein Mittelteil auf, die zumindest teilweise einen rechteckigen Querschnitt bilden. Der Rotorkanal liegt vorzugsweise unmittelbar unterhalb des Mittelteils und kann durch Profilelemente seitlich begrenzt sein. Die Rotorwellen sind vorzugsweise senkrecht ausgerichtet, so dass der Rotor in einer Ebene drehbar ist, die senkrecht zu den Wandelementen ausgerichtet ist. Die Tragflächen für die Tragrollen sind vorzugsweise an den Seitenteilen der Laufschiene vorgesehen. Ein Führungskanal ist hingegen vorzugsweise neben dem Rotorkanal in das Mittelelement der Laufschiene integriert.

An einem der Seitenteile der Laufschiene ist vorzugsweise ein Montagekanal vorgesehen, in dem eine lineare Verzahnung vorgesehen wird, in die ein Zahnrad einer Antriebseinheit eingreifen kann, die in das Frontlaufwerk integriert ist. Als lineare Verzahnung wird beispielsweise eine Zahnstange oder ein Zahnriemen aus Metall oder Kunststoff eingesetzt. Besonders vorteilhaft kann die lineare Verzahnung auch in die Laufschiene eingeformt werden, so dass die lineare Verzahnung bzw. die Zahnstange und die Laufschiene eine Einheit bilden. Das Zahnrad und lineare Verzahnung sind somit vorteilhaft in einem Traktionskanal der Laufschiene angeordnet, der nur wenig Raum in Anspruch nimmt. Elektrische Energie wird der Antriebseinheit vorzugsweise über Versorgungsleitungen zugeführt, die in einer Energiekette gehalten sind. Die Energiekette wird vorzugsweise unterhalb des Zahnriemens ebenfalls im Traktionskanal angeordnet, so dass für die lineare Verzahnung, zum Beispiel den Zahnriemen, das Zahnrad und die Energiekette der Traktionskanal mit minimalem Raumaufwand gemeinsam genutzt werden kann.

Auf diese Weise gelingt es, motorisierte Laufwerke der erfindungsgemässen Faltschiebewand oder auch anderer Schiebetürvorrichtungen vorteilhaft mit Energie zu versorgen, ohne dass dazu zusätzliche Raum in Anspruch genommen wird.

Nachfolgend wird die Erfindung anhand von Zeichnungen näher erläutert. Dabei zeigt:
- Fig. 1: eine erfindungsgemässe Faltschiebewand 1 mit sechs Wandelementen 11, ..., 16;
- Fig. 2: ein mit dem frontseitigen Wandelement 16 der Faltschiebewand 1 verbundenes Frontlaufwerk 5C mit einer Antriebseinheit 61, der mittels einer Energiekette 64 Stromversorgungsleitungen oder Datenleitungen 65 zugeführt werden und die mittels eines Zahnrads 62 in einen Zahnriemen 63 eingreift;
- Fig. 3: die Faltschiebewand 1 von Figur 1 mit dem Frontlaufwerk 5C von Figur 2 und einem darauf folgenden Zentrallaufwerk 5B, welches mit zwei Wandelementen 14, 15 verbunden ist, zwischen denen ein Schutzprofil 18 gehalten ist;
- Fig. 4a, 4b: die Faltschiebewand 1 im Parkbereich, mit und ohne Laufschiene 2, mit zwei gefalteten Wandelementen 11, 12, die von gegeneinander gefahrenen Laufwerken 5A, 5B gehalten sind;
- Fig. 5a, 5b: von zwei Seiten die gegeneinander gefahrenen Laufwerke 5A, 5B von Figur 4b, welche je eine mit einem Rotor 712 versehene Rotorwelle 711R tragen;
- Fig. 6: die Faltschiebewand 1 von Figur 4b mit dem teilweise demontierten Zentrallaufwerk 5b, bzw. der verbliebenen Rotorwelle 711R und der Haltwelle 711H, die je mit einem Halteflansch 7111 versehen sind;
- Fig. 7: die Faltschiebewand 1 von Figur 6 von unten gesehen mit den je in einer Rotorkammer 81 der Laufschiene 2 gehaltenen Rotoren 712 der Laufwerke 5A, 5B, die aus der Darstellung entfernt wurden;
- Fig. 8: die Faltschiebewand 1 von Figur 4b mit in einer Fussschiene 4 geführten Laufwerken 5Af, 5Bf;
- Fig. 9: die Fussschiene 4 und das bodenseitig mit den Wandelementen 12, 13 verbundene Laufwerk 5Bf von Figur 8 in einer Detaildarstellung;
- Fig. 10: die Faltschiebewand 1 mit der Stabilisierungsschiene 3 von Figur 4b, die Passage 31 aufweist, in die Führungsnocken 721 einführbar sind und entlang der Stütznocken 731 geführt werden, mittels denen die Wandelemente 11, 12, 13, ... in einer Ausrichtung parallel zur Laufschiene 2 stabil gehalten werden;
- Fig. 11: einen Querschnitt der Laufschiene 2 von Figur 1;
- Fig. 12: einen Querschnitt der Laufschiene 2 und der Stabilisierungsschiene 3 von Figur 1 von der Seite des Endlaufwerks 5A her gesehen;
- Fig. 13: das Frontlaufwerk 5c von Figur 2 von der anderen Seite gesehen;
- Fig. 14: einen Querschnitt der Laufschiene 2 und der Stabilisierungsschiene 3 von Figur 1 von der Seite des Frontlaufwerks 5C her gesehen;
- Fig. 15a, b: verschiedene Darstellungen der Laufschiene 2 mit einem Rotorkanal 85 und Rotorkammern 81;
- Fig. 16: eine Laufschiene 2 mit einem darin eingesetzten Kulissenkörper 80; und
- Fig. 17: einen Teil einer erfindungsgemässen Faltschiebewand, die lediglich ein Frontlaufwerk 5c und ein Endlaufwerk 5A aufweist sowie einen montierten Kulissenkörper 80 ohne Laufschiene 2.

Figur 1 zeigt eine erfindungsgemässe Faltschiebewand 1 mit sechs Wandelementen 11, 12, 13, 14, 15, 16, die deckenseitig und bodenseitig mittels einer Laufschiene 2 und einer Fussschiene 4 geführt und deckenseitig mittels einer Stabilisierungsschiene 3 stabil gehalten werden können. Die Wandelemente 11, ..., 16 bilden drei Paare 11, 12; 13, 14 und 15, 16, zwischen denen Schutzprofile 18 vorgesehen sind. Die Wandelemente jedes Paares 11, 12; 13, 14 und 15, 16 sind an einem Ende durch ein Scharnier 19 miteinander verbunden und am anderen Ende von Laufwerken 5A, 5B, 5C gehalten, die nachstehend näher beschrieben werden. Frontseitig und endseitig weist die Faltschiebewand 1 an den entsprechenden Wandelementen 11 bzw. 16 je ein Abschlussprofil 18A bzw. 18C auf, welches beispielsweise in ein Aufnahmeprofil eingeführt werden kann.

Figur 1 zeigt ferner, dass das erste Paar von Wandelementen 11, 12 gefaltet, bzw. senkrecht zur Laufschiene 2 ausgerichtet ist. Der Vorgang zum Falten der Faltschiebewand erfolgt im Parkbereich sequenziell bzw. paarweise, während die weiteren Wandelemente 13, 14, 15, 16 noch immer in einer Ebene ausgerichtet sind.

Die Faltschiebewand 1 kann manuell oder auch mittels einer Antriebseinheit 61, zum Beispiel einem Elektromotor, betrieben werden. Für den Betrieb der Faltschiebewand, d.h. für das Auffalten und Zufalten der Wandelemente 11, ..., 16, genügt dabei eine Krafteinwirkung auf das frontseitige Wandelement 16 zum Beispiel durch ein motorisiertes Frontlaufwerk 5C wie es in Figur 2 gezeigt ist.

Figur 2 zeigt das motorisierte Frontlaufwerk 5C nach der Entnahme der Laufschiene 2. Das Frontlaufwerk 5C ist mittels einer Verbindungswelle bzw. einer Haltewelle 711H mit dem frontseitigen Wandelement 16 verbunden.

Die Haltewelle 711H wird von einem Wandbeschlag 71 gehalten, welcher an der rechten oberen Ecke des Wandelements 16 montiert ist. Das Wandelement 16 ist an der Oberseite ferner mit einem Stützbeschlag 73 versehen, welcher aussen an der Stabilisierungsschiene 3 entlang geführt wird.

Der Körper 50C des Frontlaufwerks 5C ist ferner mit Tragrollen 51, 52 und Führungsrollen 53 sowie an der Unterseite mit einer Profilhalterung 180 versehen, von der ein Abschlussprofil 18C gehalten wird. In den Körper 50C des Frontlaufwerks 5C ist ferner ein Motor 61 eingepasst, der mit Versorgungsleitungen, gegebenenfalls Datenleitungen, 65 verbunden ist, die über eine Energiekette 64 zugeführt werden. Der Motor 61 treibt ein Zahnrad 62 an, welches in einen Zahnriemen 63 eingreift, der in der Laufschiene 2 montiert ist.

Figur 3 zeigt die Faltschiebewand 1 von Figur 1 mit dem Frontlaufwerk 5C von Figur 2 und mit einem darauf folgenden Zentrallaufwerk 5B, welches zwei Wandelemente 14, 15 und dazwischen ein Schutzprofil 18 hält.

Die Energiekette 64 wird unmittelbar unterhalb des Zahnriemens 63 in einem Traktionskanal 26 geführt, welcher innerhalb der Laufschiene 2 freigehalten wird. Dazu sind die Körper 50A, 50B, 50C der Laufwerke 5A, 5B, 5C mit entsprechenden Ausnehmungen bzw. mit einem invertierten L-Profil versehen. Die Energiekette 64 liegt innerhalb der Laufschiene 2 somit im Traktionskanal 26, welcher die Laufwerke 5A, 5B, 5C durchläuft. Innerhalb des Traktionskanals 26 werden auch der Motor 61 und das in den Zahnriemen 63 eingreifende Zahnrad 62 verschoben. Die gesamte Traktionsvorrichtung kann somit mit minimalem Raumaufwand in die Laufschiene 2 integriert werden.

In Figur 3 ist ferner gezeigt, dass die beiden Wandelemente 15 und 16 durch ein Scharnier 19 miteinander verbunden und die Wandelemente 14 und 15 durch ein Schutzprofil 18 voneinander getrennt sind.

Die Figuren 4a und 4b zeigen die Faltschiebewand 1 von Figur 1 ausschnittweise im Parkbereich mit zwei gefalteten Wandelementen 11, 12 die von gegeneinander gefahrenen Laufwerken 5A, 5B gehalten sind. Figur 4a zeigt die Faltschiebewand 1 mit und Figur 4b zeigt die Faltschiebewand 1 ohne Laufschiene 2. Während die ersten beiden Wandelemente 11, 12 gefaltet bzw. fast senkrecht zur Laufschiene 2 ausgerichtet sind, ist das dritte Wandelement 13 noch immer parallel zur Laufschiene 2 ausgerichtet, so dass ein Teil der Öffnung oder Front noch immer perfekt abgedeckt wird. Das erste und das dritte Wandelement 11, 13 sind je über eine Rotorwelle 711R (siehe Figur 6) mit dem zugehörigen Laufwerk 5A bzw. 5B verbunden. Auf jeder der Rotorwellen 711R ist ein Rotor 712 angeordnet, welcher durch die Rotorwelle 711R fest mit dem zugehörigen Wandelement 11 bzw. 13 gekoppelt und parallel dazu ausgerichtet ist. Die beiden Laufwerke 5A und 5B sind im Parkbereich gegeneinander gefahren, weshalb nun auch das dritte Wandelement 13 für die Drehung bzw. den Parkvorgang bereit ist.

Die Figuren 5a und 5b zeigen von beiden Seiten die gegeneinander gefahrenen Laufwerke von Figur 4b, nämlich ein Endlaufwerk 5A und ein Zentrallaufwerk 5B.

Die beiden Laufwerke 5A, 5B, die je einen Laufwerkskörper 50A, 50B aufweisen, tragen je eine Rotorwelle 711R, welche starr je mit einem Wandbeschlag 71 verbunden sind. Nur das Zentrallaufwerk 5B, welches zwei Wandelemente 12, 13 trägt, ist hingegen zusätzlich mit einer Haltewelle 711H verbunden, die nicht mit einem Rotor 712 bestückt ist.

Die Laufwerkskörper 50A, 50B weisen die Form eines invertierten L-Profils auf, mit einem ersten senkrechten Profilteil 501, einem zweiten waagerechten Profilteil 502 und einem dritten senkrechten Profilteil 503. Das dritte Profilteil 503 ist mit einer waagerecht ausgerichteten Radachse mit einer ersten Tragrolle 51 und mit zwei senkrecht ausgerichteten Radachsen mit Führungsrollen 53 versehen. Das erste Profilteil 501 weist zwei horizontal ausgerichtete Radachsen mit zweiten Laufrollen 52 sowie Bohrungen 55 für die Verbindungswellen 711 auf, welche auch das zweite Profilteil 502 senkrecht durchlaufen.

An der Oberseite der Rotorwelle 711R, die in eine Bohrung 55 des Laufwerkskörpers 50A bzw. 50B eingesetzt ist, ist ein Flanschelement 7111 vorgesehen, welches einerseits an der Oberseite des Laufwerkskörpers 50A bzw. 50B abgestützt ist und andererseits eine Ausnehmung zur formschlüssigen Aufnahme des Rotors 712 aufweist. Die Haltewelle 711H ist vorzugsweise identisch zur Rotorwelle 711R ausgestaltet, aber nicht mit einem Rotor bestückt.

Der Rotor 712 weist frontseitig je einen Rotorkopf 7121, z.B. ein Gleitelement oder eine Rolle, auf, welcher zumindest im Parkbereich entlang einer Kulisse 8 verläuft und aus dem Rotorkanal 85 in die Rotorkammer 81 und zurück drehen kann, wie dies in Figur 7 gezeigt ist. Vorzugsweise ist der Rotor 712 symmetrisch ausgestaltet und in einer hohlzylindrischen Rotorkammer 81 gehalten. Auf diese Weise wird die Rotorwelle 711R stets konzentrisch zur Rotorkammer 81 ausgerichtet. Da jedoch nur ein Teil des Rotors 712 für die Blockierung des zugehörigen Laufwerks erforderlich ist, kann grundsätzlich auch eine asymmetrische Ausgestaltung des Rotors 712 und der Rotorkammer 81 vorgesehen werden. Die Kulisse 8, entlang der der aktive Rotorkopf 7121 geführt wird, ist in Figur 7 mit einer breiteren Linie gezeigt.

Der Wandbeschlag 71 umfasst ein mit dem Wandelement 11 bzw. 13 verschraubbares Beschlagblatt 714 mit einem senkrecht dazu ausgerichteten Beschlaghebel 713, welcher mit der zugehörigen Verbindungswelle 711 drehfest verbunden, zum Beispiel verschraubt wird. Das Beschlagblatt 714 und der Rotor 712 der zugehörigen Rotorwelle 711R sind dabei parallel zueinander ausgerichtet. Mittels des Beschlaghebels 713 gelingt es, die Wandelemente 11, ..., 16 in einem gewünschten Abstand vor einer Front zu halten. Weiterhin werden durch die Beschlaghebel 713 Drehmomente bewirkt, welche auf die Wandelemente 11, ..., 16 einwirken und diese im Parkbereich automatisch drehen.

Zwischen den beiden Verbindungswellen 711R bzw. 711H weist das Zentrallaufwerk 5B eine Halterung 180 für eine Schutzprofil 18 auf (siehe Figur 6), welches den manuellen Eingriff zwischen die Enden der Wandelemente 12 und 13 verhindert. Das Endlaufwerk 5A weist hingegen eine Halterung 180 für ein Abschlussprofil 18A auf (siehe Figur 6), welches vorzugsweise in ein randseitig befestigtes Aufnahmeprofil einfahrbar ist und von diesem vorzugsweise stets überlappt wird.

Figur 6 zeigt die Faltschiebewand 1 von Figur 4b von der Rückseite nach der teilweisen Demontage des Zentrallaufwerks 5B. Verblieben sind die beiden Verbindungswellen 711, nämlich die Rotorwelle 711R und die dazu identisch ausgestaltete, jedoch nicht mit einem Rotor 712 versehene Haltewelle 711H. Alleinstehend ist nun das Endlaufwerk 5A gezeigt, welches nur eine Rotorwelle 711R mit einem Rotor 712, aber keine Haltewelle aufweist.

Figur 7 zeigt die Faltschiebewand 1 von Figur 6 von unten gesehen mit den je in einer Rotorkammer 81 der Laufschiene 2 gehaltenen Rotoren 712 der Laufwerke 5A, 5B, die aus der Darstellung entfernt wurden. Es ist ersichtlich, dass die Rotoren 712 parallel zu den zugehörigen Wandelementen 11 bzw. 13 ausgerichtet sind.

Der Rotor 712 des Endlaufwerks 5A ist in der Rotorkammer 81 senkrecht zum Rotorkanal 85 ausgerichtet und kann daher nicht in den Rotorkanal 85 einfahren. Das Endlaufwerk 5A ist somit blockiert und kann erst verschoben werden, wenn das zugehörige erste Wandelement 11 um 90° gedreht und parallel zur Laufschiene 2 ausgerichtet wird.

Der Rotor 712 des (ersten) Zentrallaufwerks 5B ist innerhalb der Rotorkammer 81 hingegen parallel zum Rotorkanal 85 ausgerichtet und kann in diesen einfahren. Diese Position wird erreicht, wenn das Zentrallaufwerk 5B in den Parkbereich einfährt und auf das Endlaufwerk 5A auftrifft oder wenn das dritte Wandelement 13 aus dem Parkbereich entnommen und zurück in die Lage parallel zur Laufschiene 2 gedreht wird. Im ersten Fall (Einfahrt) wurde der Rotor 712 innerhalb der Rotorkammer 81 noch nicht gedreht. Im zweiten Fall (Ausfahrt) wurde der Rotor 712 innerhalb der Rotorkammer 81 in die Ausfahrtposition gedreht, wonach das Zentrallaufwerk 5B ausfahren kann. Bei der Ausfahrt des Zentrallaufwerks 5B werden nun die beiden ersten Wandelemente 11, 12 in eine Lage parallel zur Laufschiene ausgerichtet, wonach auch der Rotor 712 des Endlaufwerks 5A in den Rotorkanal 85 einfahren kann. Das Endlaufwerk 5A und das zugehörige erste Wandelement 11 verhalten sich daher gleich, wie die Zentrallaufwerke 5B und die zugehörigen Wandelemente 13 und 15. Die Bedeutung dieses Sachverhalts wird nachstehend anhand von Figur 10 erläutert.

Figur 7 zeigt ferner die Fussschiene 4 von unten mit einem darin vorgesehenen Führungskanal 41, in dem Führungsrollen 53f der bodenseitig vorgesehenen Laufwerke 5Af, 5Bf geführt sind. Die bodenseitig vorgesehenen Laufwerke 5Af, 5Bf sind ebenfalls über Verbindungswellen 711f (siehe Figur 9) mit bodenseitig an den Wandelementen 11, 12, 13 montierten Wandbeschlägen 71f verbunden, die identisch zu den deckenseitig montierten Wandbeschlägen 711 sind. Die deckenseitig und bodenseitig vorgesehenen und zueinander korrespondierenden Verbindungswellen 711, 711f sind koaxial zueinander ausgerichtet, weshalb die einwandfreie Funktion der Faltschiebewand 1 gewährleistet ist.

Die Verbindungswellen 711 sind über die Beschlaghebel 713 mit den Wandelementen 11, ..., 16 verbunden, weshalb Drehmomente auf die Wandelemente 11, ..., 16 einwirken, sobald eine Kraft manuell oder mittels der Antriebseinheit 61 parallel zur Laufschiene 2 auf die Wandelemente 11, ..., 16 ausgeübt wird. Durch die resultierenden Drehmomente werden die Wandelemente 11, ..., 16 sequenziell gedreht, sobald die Laufwerke 5A, 5B angehalten und mit den Rotoren 712 in die zugehörigen Rotorkammern 81 eingefahren sind. Zuvor wird eine Drehung der Wandelemente 11, ..., 16 durch die im Rotorkanal 85 geführten Rotoren 712 und vorzugsweise durch die mit Bezug auf Figur 10 nachstehend beschriebene Stabilisierungsschiene 3 und darin geführte Führungsnocken 721 verhindert.

In Figur 7 sind ferner das Abschlussprofil 18A und das Schutzprofil 18 mit den beiden konkav ausgestalteten Seiten gezeigt, entlang denen die einander zugewandten Enden der Wandelemente 12, 13 geführt werden.

Figur 8 zeigt die Faltschiebewand 1 von Figur 4b wiederum von der Rückseite mit den kopfseitig und bodenseitig an den Wandelementen 11, 12, 13 montierten Wandbeschlägen 71, 71f und den zueinander korrespondierenden deckenseitigen und bodenseitigen Laufwerken 5A, 5B bzw. 5Af, 5Bf.

Figur 9 zeigt die Fussschiene 4 und das bodenseitig mit den Wandelementen 12, 13 verbundene Laufwerk 5Bf von Figur 8 in einer Detaildarstellung. Es ist gezeigt, dass die Körper der bodenseitigen Laufwerke 5Af, 5Bf ein U-Profil bilden, welches einen mit Führungsrollen 53f versehenen Teil aufweist, der in den Führungskanal 41 der Fussschiene 4 eingreifen kann.

Figur 10 zeigt die Faltschiebewand 1 mit der Stabilisierungsschiene 3, die mehrere Passagen 31 aufweist, welche in einen in der Stabilisierungsschiene 3 vorgesehenen Stabilisierungskanal 32 einmünden. Ferner ist gezeigt, dass auf der Oberseite 10 des ersten und des dritten Wandelements 11, 13 je ein Führungsbeschlag 72 montiert ist, welcher einen Führungsnocken 721 aufweist. Weiter ist auf der Oberseite 10 von allen Wandelementen 11, 12, 13 und 14 je ein Stützbeschlag 73 montiert, welcher einen Stütznocken 731 aufweist, mittels dessen die zugehörigen Wandelemente 11, 12, 13 und 14 in der Parkposition fixiert werden kann.

Die Führungsnocken 721 werden beim Schliessen der Faltschiebewand 1 durch die Passage 31 hindurch in den Stabilisierungskanal 32 eingeführt und darin verschiebbar gehalten. Die Stütznocken 731 sind derart positioniert, dass sie nach dem Öffnen und vorzugsweise auch nach dem Schliessen der Faltschiebewand 1 jeweils aussen an der Stabilisierungsschiene 3 anliegen, die beispielsweise ein nach unten geöffnetes U-Profil aufweist. Vorzugsweise ist ein Führungselement 33 vorgesehen, welches die Einführung des Führungsnockens 721 in die Passage 31 unterstützt und gleichzeitig die Stütznocken 731 passieren lässt. Dazu werden die Stütznocken 731 beispielsweise mit geringerer Höhe ausgebildet als die Führungsnocken 721. Vorzugsweise werden die Führungsnocken 721 und die Stütznocken 731 mit Laufrollen oder Gleitelementen versehen.

Der Vorgang der Einführung des auf dem ersten Wandelement 11 angeordneten Führungsnockens 721 in die Stabilisierungsschiene 3 ist in Figur 10 illustriert.

Die Rotorwellen 712 werden innerhalb der Rotorkammern 81 an definierten Positionen ortsfest, aber drehbar gehalten, so dass die Wandelemente 11, 12, 13, ... beim Öffnen und Schliessen der Faltschiebewand 1 stets dieselben Wege durchlaufen. Die an der Oberseite 10 der Wandelemente 11, ..., 16 montierten Führungsnocken 721 passieren bei jedem Drehvorgang daher die zugehörige Passage 31 in der Stabilisierungsschiene 3. Der konstante Abstand zwischen jeder Rotorkammer 81 und der zugehörigen Passage 31 entspricht daher dem konstanten Abstand zwischen der Rotorwelle 711R und dem zugehörigen Führungsnocken 721.

In Figur 10 sind die Rotoren 712 der Laufwerke 5A, 5B in der bereits in Figur 7 gezeigten Ausrichtung dargestellt. Der Rotor 712 des Zentrallaufwerks 5B ist parallel zum Rotorkanal 85 ausgerichtet und kann in diesen einfahren. Das Zentrallaufwerk 5B ist daher deblockiert und kann, gezogen vom dritten Wandelement 13, ausfahren. Dabei wird das zweite Wandelement 12 mitgezogen, welches seinerseits über das Scharnier 19 das erste Wandelement 11 um die Rotorwelle 711R dreht, die vom Rotor 712 des Endlaufwerks 5A stationär gehalten wird. Das erste Wandelement 11 vollzieht daher nur eine Drehbewegung bis es parallel zur Laufschiene 2 ausgerichtet ist. Wie dies in Figur 10 illustriert ist, durchläuft der Führungsnocken 721 bei diesem Drehvorgang die zugehörige Passage 31 und tritt in die Stabilisierungsschiene 3 ein. Sobald dies erfolgt ist, ist auch der Rotor 712 des Endlaufwerks 5A parallel zum Rotorkanal 85 ausgerichtet und kann in diesen einfahren. Das Endlaufwerk 5A ist nun ebenfalls deblockiert und wird zusammen mit dem ersten Wandelement 11 vorzugsweise auf einer Verriegelungsfahrt so weit nach vorn gezogen, bis der Führungsnocken 721 im Stabilisierungskanal 32 sicher gehalten ist.

Sofern das erste Wandelement 11 an der benachbarten Wand verbleiben soll, so wird der Laufweg des Endlaufwerks 5A bzw. die Verriegelungsfahrt auf eine Weglänge beschränkt, die erforderlich ist, um den zugehörigen Führungsnocken 721 von der Passage 31 zu entfernen bzw. innerhalb des Stabilisierungskanals 32 zu sichern. Nach diesem Vorgang ist das erste Wandelement 11 einerseits durch das Endlaufwerk 5A und andererseits durch den nahe beim Scharnier 19 montierten Führungsnocken 721 stabil gehalten, wodurch auch auf das endseitige Wandelement 11 einwirkende Kräfte neutralisiert werden. Dadurch wird gewährleistet, dass alle Wandelemente 11, ..., 16 der Faltschiebewand 1 optimal gehalten werden und äussere Einwirkungen praktisch vollständig neutralisiert werden.

Beim Schliessen der Faltschiebewand 1 verlaufen die beschriebenen Vorgänge sequenziell für jedes Paar von Wandelementen 11, 12; 13, 14 bzw. 15, 16, die in ihrer Anzahl frei gewählt werden können. Für jedes Paar ist eine Rotorkammer 81 und vorzugsweise eine dazu korrespondierende Passage 31 in der vorgesehenen Führungsschiene 3 vorgesehen. Eine Laufschiene 2 kann auch für eine höhere Anzahl von Wandelementen vorbereitet werden, von denen nur ein Teil eingesetzt wird.

Beim Öffnen der Faltschiebewand 1 verlaufen die beschriebenen Vorgänge rückwärts. Der Rotor 712 des betreffenden Laufwerks 5A, 5B wird in der zugehörigen Rotorkammer 81 angehalten und gedreht. Der zugehörige Führungsnocken 721 steht vor der Passage 31 und kann aus dem Stabilisierungskanal 32 austreten. Das zugehörige Wandelement 11, 13, 15 kann daher nicht mehr verschoben, jedoch gedreht bzw. parkiert werden.

Die Figuren 11 und 12 zeigen je einen Querschnitt der Laufschiene 2 von Figur 1. Figur 12 zeigt einen Querschnitt der Laufschiene 2 und der Stabilisierungsschiene 3 von Figur 1 von der Seite des Endlaufwerks 5A her gesehen.

Die Laufschiene 2 weist ein erstes und ein zweites Seitenteil 201, 202 auf, die durch ein Mittelteil 203 miteinander verbunden sind. An der Oberseite zwischen dem ersten Seitenteil 201 und dem Mittelteil 203 ist ein erster Tragkanal 21 zur Aufnahme der ersten Tragrollen 51 vorgesehen, die auf ein Stütz- und Halteelement 210 abgestützt sind, welches an dessen Unterseite ein Halteprofil 25 bildet, in dem der Zahnriemen 63 gehalten wird. Unterhalb des Stütz- und Halteelements 210 ist ein Traktionskanal 26 vorgesehen, innerhalb dem der Zahnriemen 63, die Energiekette 64 mit den Versorgungsleitungen 65 sowie das Antriebsrad 62 der Antriebsvorrichtung 61 positioniert sind. Der Traktionskanal 26 nimmt aufgrund der vorteilhaften Anordnung der Traktionselemente 62, 63, 64 und 65 nur einen minimalen Raum in Anspruch. Aufgrund der vorteilhaften Verwendung einer Energiekette 64 mit darin vorgesehenen Versorgungsleitungen 65 wird auf die Verwendung der sonst üblichen Stromschienen verzichtet. Grundsätzlich kann die erfindungsgemässe Faltschiebewand 1 jedoch auch mit Stromschienen ausgerüstet werden, die aus der US7637177B2 bekannt sind. Aufgrund der Möglichkeit, die Traktionselemente 62, 63, 64 und 65 derart vorteilhaft in der Laufschiene 2 anzuordnen, wird diese Ausgestaltung mit einer Energiekette bevorzugt.

Anschliessend an den ersten Tragkanal 21, ist im Mittelteil 203 ein Führungskanal 23 vorgesehen, in dem die Führungsrollen 53 geführt sind. Ferner ist unterhalb des Mittelteils 203 der bereits beschriebene Rotorkanal 85 mit den Rotorkammern 81 vorgesehen. Es ist gezeigt, dass der Rotorkanal 85 durch symmetrisch ausgebildete Kulissenkörper 80a, 80b begrenzt ist, an deren Frontseiten je eine Kulisse 8 vorgesehen ist. Auf den zweiten Kulissenkörper 80b kann verzichtet werden, wenn der Rotor 712 nur mit der Kulisse 8 am ersten Kulissenkörper 80a zusammenwirkt. Zudem kann der erste Kulissenkörper 80a, der einstückig mit der Laufschiene 2 verbunden ist, sich auch nur über den Parkbereich erstrecken. Vorzugsweise ist der Rotorkanal 85 daher nur in Teilbereichen einseitig oder beidseitig begrenzt.

Im zweiten Seitenteil 202 ist ein zweiter Tragkanal 22 mit einem Stützelement 220 vorgesehen, auf das die zweiten Tragrollen 52 abgestützt sind.

In Figur 12 ist ferner die nach unten geöffnete Stabilisierungsschiene 3 gezeigt, die einen Stabilisierungskanal 32 aufweist, innerhalb dessen die Führungsnocken 721 geführt sind. An der Aussenseite der Stabilisierungsschiene 3 liegen die Stütznocken 731 an. Die verschlossene Faltschiebewand 1 wird durch die intern und extern an der Stabilisierungsschiene 3 anliegenden Führungsnocken 721 und Stütznocken 731 somit stabil gehalten.

Figur 13 zeigt das Frontlaufwerk 5C von Figur 2 von der anderen Seite gesehen.

Figur 14 zeigt einen Querschnitt der Laufschiene 2 und der Stabilisierungsschiene 3 von Figur 1 von der Seite des Frontlaufwerks 5C her gesehen.

Aus den Figuren 12 und 14 ist ersichtlich, dass die Laufwerkskörper 50A, 50B und 50C einen identischen Querschnitt aufweisen. Das Frontlaufwerk 5C unterscheidet sich vom Endlaufwerk 5A durch die Bestückung mit einer Haltewelle 711H und der Antriebsvorrichtung 61.

Die Antriebsvorrichtung 61 umfasst vorzugsweise einen Elektromotor und ein Schneckengetriebe, mittels dessen das Antriebsrad 62 bei abgeschaltetem Motor blockiert wird. Das mit dem Frontlaufwerk 5C verbundene Wandelement 16 wird dadurch nach dem Abschalten der Antriebsvorrichtung 61 stabil gehalten.

Die Figuren 15a und 15b zeigen die Laufschiene 2 mit drei darin vorgesehenen Rotorkammern 81 in verschiedenen räumlichen Darstellungen. Für das Endlaufwerk 5A und zwei Zentrallaufwerke 5B ist je eine Rotorkammer 81 vorgesehen. Alle drei Rotorkammern 81 sind besetzt, wenn die drei genannten Laufwerke 5A, 5B aneinander anschliessend im Parkbereich parkiert sind.

Figur 16 zeigt eine vorzugsweise ausgestaltete Laufschiene 2 mit einem darin eingesetzten Kulissenkörper 80, der seitlich eine Kulisse 8 mit drei Rotorkammern 81 und oben zwei Haltenuten 84 aufweist. Am Mittelteil 203 der Laufschiene 2 sind Flanschelemente 24 vorgesehen, welche in die Haltenuten 84 eingreifen und den Kulissenkörper 80 halten können. Zwischen den Flanschelementen 24 wird somit ein Montagekanal 86 gebildet, in den einer oder mehrere Kulissenkörper 80 eingeschoben und an passenden Positionen beispielsweise mittels Schrauben fixiert werden können. Beispielsweise werden Schrauben verwendet, die frontseitig eine Ringschneide aufweisen, die gegen das Mittelteil 203 der Laufschiene 2 geführt und darin verankert wird. Der weiter gezeigte Kulissenkörper 80, bei dem die Kulisse 8 schraffiert gezeigt ist, kann ebenfalls in den Montagekanal 86 eingesetzt und an einer gewählten Position fixiert werden. Wie dies illustriert ist, benötigt der asymmetrische Kulissenkörper 80 nur wenig Raum. Der Rotorkanal 85 kann frei liegen und muss nicht durch Seitenwände begrenzt werden. Innerhalb der Laufschiene 2 wird daher nur wenig Raum in Anspruch genommen. Bedarfsweise kann auf der anderen Seite des Rotorkanals 85 ebenfalls ein Montagekanal für die Montage von Kulissenkörpern 80 vorgesehen werden, so dass diese auf der einen oder anderen oder auf beiden Seiten des Rotorkanals 85 vorgesehen werden können.

Figur 17 zeigt einen Teil einer erfindungsgemässen Faltschiebewand, die lediglich ein Frontlaufwerk 5c und ein Endlaufwerk 5A aufweist sowie einen montierten Kulissenkörper 80 ohne Laufschiene 2. Das Endlaufwerk 5A ist mit einem asymmetrischen Rotor 712 versehen, der in die erste Rotorkammer 81 eingedreht ist. Durch die asymmetrische Ausgestaltung des Rotors 712 wird auf der andern Seite des Rotorkanals 85 kein Raum in Anspruch genommen.

### Literaturverzeichnis

[1] WO 97/49885
[2] Produktkatalog der HAWA AG, "Baubeschläge für Schiebeläden", 2006
[3] EP 2 199 514 B1

### Bezugszeichenliste:

- 1: Faltschiebewand
- 10: Oberseite der Wandelemente 11-16
- 11-16: Wandelemente
- 18: Schutzprofil
- 18A, 18C: Abschlussprofil
- 180, 180f: Profilhalterung
- 19: Scharnierprofil
- 2: Laufschiene
- 201: erstes Seitenteil der Laufschiene 2
- 202: zweites Seitenteil der Laufschiene 2
- 203: Mittelteil der Laufschiene 2
- 21: erster Tragkanal
- 210: Stütz- und Halteelement
- 22: zweiter Tragkanal
- 220: Stützelement
- 23: Führungskanal
- 24: Haltenuten
- 25: Montagekanal zum Halten des Zahnriemens 63
- 26: Traktionskanal
- 3: Stabilisierungsschiene
- 31: Passage
- 32: Stabilisierungskanal
- 33: Führungselement
- 4: Fussschiene
- 41: Führungskanal in der Fussschiene 4
- 5A: Endlaufwerk
- 5Af: bodenseitiges Endlaufwerk
- 5B: Zentrallaufwerk
- 5Bf: bodenseitiges Zentrallaufwerk
- 5C: Frontlaufwerk
- 5Cf: bodenseitiges Frontlaufwerk
- 50A, 50C: Körper des Frontlaufwerks und des Endlaufwerks
- 50B: Körper des Zentrallaufwerks
- 501: vertikales erstes Profilteil
- 502: horizontales zweites Profilteil
- 503: vertikales drittes Profilteil
- 51: erste Tragrollen
- 52: zweite Tragrollen
- 53: Führungsrollen
- 55: Bohrungen zur Aufnahme der Verbindungswellen 711
- 61: Antriebsmotor im Frontlaufwerk 5C
- 62: Antriebsrad
- 63: Zahnriemen
- 64: Energiekette
- 65: Versorgungsleitungen für Energie, ggf. Daten
- 71: Wandbeschlag
- 711: Verbindungswelle
- 711R: Rotorwelle
- 711H: Haltewelle
- 7111: Halteflansch
- 712: Rotor
- 7121: Rotorkopf
- 713: Beschlaghebel
- 714: Beschlagblatt
- 72: Führungsbeschlag
- 721: Führungsnocken
- 73: Stützbeschlag
- 731: Stütznocken
- 74: Führungselement
- 8: Kulisse
- 80: Kulissenkörper (mobil oder integriert)
- 81: Rotorkammer
- 85: Rotorkanal
- 86: Montagekanal zum Halten des Kulissenkörpers

## Patentansprüche

1. Faltschiebewand (1) zum Verschließen einer Öffnung, mit einer Laufschiene (2) und mit verschiebbar darin gelagerten Laufwerken (5A; 5B; 5C), und mit wenigstens einem ersten, zweiten, dritten und vierten Wandelement (16, 15, 14, 13...), welche paarweise an den einander zugewandten Enden durch Scharniere (19) miteinander und an von den Scharnieren (19) abgewandten Enden je durch eine Verbindungswelle (711H, 711R) der Laufwerke mit einem der Laufwerke (5A; 5B; 5C) verbunden sind, wobei die Laufwerke ein mit dem frontseitigen ersten Wandelement (16) verbundenes Frontlaufwerk (5C) und wenigstens ein zwischen zwei Paaren der Wandelemente (16, 15; 14, 13) angeordnetes Zentrallaufwerk (5B) umfassen, **dadurch gekennzeichnet, dass** die Verbindungswellen (711H, 711R) mehrere Haltewellen (711H) und wenigstens eine Rotorwelle (711R) umfassen, die drehfest mit dem zugehörigen Wandelement (15, 13, ...) verbunden ist, wobei die wenigstens eine Rotorwelle (711R) mit einem Rotor (712) versehen ist, der parallel zur Laufschiene (2) ausgerichtet in einem in der Laufschiene (2) vorgesehenen Rotorkanal (85) verschiebbar ist, der in einem oder mehreren Bereichen, in denen die Wandelemente (15, 13, ...) parkierbar sind, eine Kulisse (8) mit wenigstens einer Rotorkammer (81) umfasst, in der der Rotor (712) drehbar und in einer Ausrichtung quer zum Rotorkanal (85) ortsfest gehalten ist; dass das Frontlaufwerk (5C) über eine der Haltewellen (711H) mit dem ersten Wandelement (16) und das Zentrallaufwerk (5B) durch die darauf folgende Rotorwelle (711R) und eine weitere der Haltewellen (711H) mit dem zweiten bzw. dem dazu benachbarten dritten Wandelement (15, 14) verbunden ist; und dass jede Verbindungswelle (711; 711H, 711R) durch einen Beschlaghebel (713) eines Wandbeschlags (71) außerhalb der Ebene der Wandelemente (16, 15, 14, 13,...) gehalten ist.

2. Faltschiebewand (1) nach Anspruch 1, **dadurch gekennzeichnet,**
a) **dass** die Kulisse (8) einstückig an der Laufschiene (2) angeformt ist und über den Parkbereich oder über die gesamte Laufschiene (2) verläuft, oder
b) **dass** wenigstens ein Kulissenkörper (80), an dem die Kulisse (8) angeformt ist, von Profilelementen (24) innerhalb der Laufschiene (2) gehalten ist;
wobei der Rotor (712) peripher einen Rotorkopf (7121), wie eine Rolle oder ein Gleitelement, aufweist, welcher entlang der Kulisse (8) führbar ist.

3. Faltschiebewand (1) nach Anspruch 1 oder 2, **dadurch gekennzeichnet, dass** mehrere Zentrallaufwerke (5B) vorgesehen sind, die je über eine der Rotorwellen (711R) und eine der Haltewellen (711H) mit zwei benachbarten Wandelementen (15, 14; 13, 12) verbunden sind.

4. Faltschiebewand (1) nach Anspruch 1, 2 oder 3, **dadurch gekennzeichnet, dass** eine Fussschiene (4) vorgesehen ist, in der bodenseitige Laufwerke (5Af; 5Bf; 5Cf) geführt sind, die mit den zugehörigen Wandelementen (11, 12, 13, ...) über bodenseitige Verbindungswellen (711f) verbunden sind, die je koaxial zu einer zugehörigen deckenseitigen Rotorwelle (711R) oder Haltewelle (711H) ausgerichtet sind.

5. Faltschiebewand (1) nach einem der Ansprüche 1 - 4, **dadurch gekennzeichnet, dass** wenigstens eines der Laufwerke (5B) zwischen der Rotorwelle (711R) und der Haltewelle (711H) ein vorzugsweise mit einem bodenseitigen Laufwerk (5Bf) verbundenes Schutzprofil (18) trägt, welches vorzugsweise auf beiden Seiten eine konkave Fläche aufweist, entlang der ein Ende eines Wandelements (11, 12, 13, ...) derart schwenkbar ist, dass manuelle Eingriffe ausgeschlossen sind.

6. Faltschiebewand (1) nach einem der Ansprüche 1-5, **dadurch gekennzeichnet, dass** die Laufschiene (2) vorzugsweise einstückig mit einer Stabilisierungsschiene (3) verbunden ist, die wenigstens eine Passage (31) aufweist, durch die ein Führungsnocken (721), der auf dem von der zugehörigen Rotorwelle (711R) gehaltenen Wandelement (11; 13; 15) angeordnet ist, passieren kann, wenn das Wandelement (11; 13; 15) mit dem in der Rotorkammer (81) gefangenen Rotor (712) gedreht wird.

7. Faltschiebewand (1) nach Anspruch 6, **dadurch gekennzeichnet, dass** auf wenigstens einem der Wandelemente (11, 12, 13, ...) ein Stütznocken (731) vorgesehen ist, welcher nach der vollständigen Drehung des zugehörigen Wandelements (11; 12; 13; ...) im Parkbereich an der Aussenseite der Stabilisierungsschiene (3) anliegt.

8. Faltschiebewand (1) nach einem der Ansprüche 1-7, **dadurch gekennzeichnet, dass** im Parkbereich innerhalb der Schiene (2) für jedes mit einem Rotor (712) versehene Laufwerk (5A, 5B) ein Anschlag vorgesehen ist, der fest oder lösbar mit der Schiene (2) verbunden ist oder durch Elemente, wie die Laufwerkskörper (50A; 50B) der bereits eingefahrenen Laufwerke (5A; 5B) gebildet wird, und der derart positioniert ist, dass jedes mit einem Rotor (712) versehene Laufwerk (5A, 5B) an einer Position angehalten wird, an der der Rotor (712) in eine zugehörige Rotorkammer (81) eindrehbar ist.

9. Faltschiebewand (1) nach einem der Ansprüche 1-8, **dadurch gekennzeichnet, dass** das mit einem Führungsnocken (721) versehene erste Wandelement (11) von einem Laufwerk (5A) gehalten ist, welches mit einem Rotor (712) versehen und verschiebbar ist, bis sich der Führungsnocken (721) von der Passage (31) entfernt hat.

10. Faltschiebewand (1) nach einem der Ansprüche 1-9, **dadurch gekennzeichnet, dass** nur das der Öffnung zugewandte Laufwerk (5C) mit einem Motor (61) versehen ist und/oder dass der Motor (61) ein Zahnrad (62) antreibt, welches in eine in der Laufschiene (2) angeordnete lineare Verzahnung, wie einen Zahnriemen oder eine Zahnstange (63), eingreift.

11. Faltschiebewand (1) nach Anspruch 9 oder 10, **dadurch gekennzeichnet, dass** der Motor (61) mit Versorgungsleitungen und/oder Datenleitungen (65) verbunden ist, die zumindest teilweise in einer Energiekette (64) geführt sind, welche innerhalb der Laufschiene (2) gelagert ist.

12. Zentrallaufwerk (5B) für eine mit einer Laufschiene (2) versehene Faltschiebewand (1) nach einem der Ansprüche 1-11 mit einem Laufwerkskörper (50B),
a) der mit Tragrollen (51, 52) versehen ist, die auf Stützelementen (210, 220) der Laufschiene (2) verfahrbar sind,
b) in dem eine Rotorwelle (711R) drehbar gelagert ist, die mit einem ersten Wandelement (13; 15) verbindbar und mit einem Rotor (712) versehen ist, der in einem in der Laufschiene (2) vorgesehenen Rotorkanal (85) verschiebbar und gegebenenfalls drehbar ist, und
c) in dem eine Haltewelle (711H) drehbar gelagert ist, die mit einem zweiten Wandelement (12; 14) verbindbar ist.

13. Zentrallaufwerk (5B) nach Anspruch 12, **dadurch gekennzeichnet, dass** die Rotorwelle (711R) und die Haltewelle (711H) je mit einem Beschlaghebel (713) eines Wandbeschlags (71) verbindbar sind, der ein Beschlagblatt (714) aufweist, das mit dem ersten bzw. zweiten Wandelement (12, 13; 14, 15) verbindbar ist.

## Claims

1. Foldable sliding wall (1) for closing an opening with a rail (2) and with carriages (5A; 5B; 5C) slidably held therein and with a first, second, third and fourth wall element (16, 15, 14, 13, ...), which are connected pairwise at the ends facing one another by means of hinges (19) and which are connected each at the ends opposite to the hinges (19) by a connecting shaft (711H, 711R) of the carriages with one of the carriages (5A; 5B; 5C), whereby the carriages comprise a front carriage (5C) connected to the front-sided first wall element (16) and at least one central carriage (5B) arranged between two pairs of wall elements (16, 15; 14, 13), **characterised in that** the connecting shafts (711H, 711R) comprise a plurality of holding shafts (711H) and at least one rotor shaft (711R) that is connected torque proof with the related wall element (15, 13, ...),
whereby the at least one rotor shaft (711R) is provided with a rotor (712), which, aligned in parallel to the rail (2), is displaceable in a rotor channel (85) provided within the rail (2), which comprises in one or a plurality of ranges, in which the wall elements (15, 13, ...) can be parked, a coupling member (8) with at least one rotor chamber (81), in which the rotor (712) turnable and is held stationary in an alignment inclined to the rotor channel (85);
that the front carriage (5C) is connected via one of the holding shafts (711H) to the second or, respectively, to the third wall element (15, 14) neighbouring thereto;
and that each connecting shaft (711; 711H, 711R) is held by a fitting lever (713) of a wall fitting (71) outside the plane of the wall elements (16, 15, 14, 13, ...).

2. Foldable sliding wall (1) according to claim 1, **characterised in**
a) **that** the coupling member (8) is an integral part of the rail (2) and extends along the parking region or along the whole rail (2), or
b) **that** at least one coupling member body (80), which integrally comprises the coupling member (8), is held within the rail (2) by profile elements (24).

3. Foldable sliding wall (1) according to claim 1 or 2, **characterised in that** a plurality of central carriages (5B) are provided, which each are connected via one of the rotor shafts (711R) and one of the holding shafts (711H) with two neighbouring wall elements (15, 14; 13, 12).

4. Foldable sliding wall (1) according to claim 1, 2 or 3, **characterised in that** a foot rail (4) is provided, in which floor sided carriages (5Af; 5Bf; 5Cf) are guided, which are connected to the related wall elements (11, 12, 13, ...) via floor sided connecting shafts (711f), which each are coaxially aligned with a related ceiling sided rotor shaft (711R) or holding shaft (711H).

5. Foldable sliding wall (1) according to one of the claims 1 - 4, **characterised in that** at least one of the carriages (5B) between the rotor shaft (711R) and the holding shaft (711H) is holding a protection profile (18), which preferably is connected to a floor sided carriage (5Bf) and which exhibits preferably on both sides a concave surface, along which an end of a wall element (11, 12, 13, ...) is rotatable such that manual interference is excluded.

6. Foldable sliding wall (1) according to one of the claims 1 - 5, **characterised in that** the rail (2) is connected preferably in one part with a stabilising rail (3) that comprises at least one passage (31), through which a guide cam (721), which is arranged on the wall element (11; 13; 15) that is held by the related rotor shaft (711R), can pass when the wall element (11; 13; 15) with the rotor (712) held in the rotor chamber (81) is turned.

7. Foldable sliding wall (1) according to claim 6, **characterised in that** a support cam (731) is provided on at least one of the wall elements (11, 12, 13, ...), which support cam (731), after a complete turn of the related wall element (11; 12; 13; ...) within the parking region, is abutting the outside of the stabilising rail (3).

8. Foldable sliding wall (1) according to one of the claims 1 - 7, **characterised in that** within the parking region for each carriage (5A, 5B) that is equipped with a rotor (712) a stop is provided inside the rail (2), which is firmly or releasably connected to the rail (2) or which is formed by elements, such as carriage bodies (50A; 50B) of the carriages (5A; 5B), which have already been driven in, and which stop is positioned such that each of the carriages (5A, 5B) provided with a rotor (712) is stopped at a position, at which the rotor (712) is turnable into a related rotor chamber (81).

9. Foldable sliding wall (1) according to one of the claims 1 - 8, **characterised in that** the first wall element (11), which is provided with a guide cam (721), is held by a carriage (5A) that is provided with a rotor (712) and that is displaceable, until the guide cam (721) is distant from the passage (31).

10. Foldable sliding wall (1) according to one of the claims 1 - 9, **characterised in that** only the carriage (5C), which is facing the opening, is provided with a motor (61) and/or that the motor (61) is driving a tooth wheel (62), which engages in a toothing arranged in the rail (2), such as a tooth belt or a cog rail (63).

11. Foldable sliding wall (1) according to claim 9 or 10, **characterised in that** the motor (61) is connected with supply lines and/or data lines (65), which are at least partially extending within a cable chain (64), which is supported within the rail (2).

12. Central carriage (5B) for a foldable sliding wall (1) that is provided with a rail (2) according to one of the claims 1-11 with a carriage body (50B),
a) which is equipped with support rollers (51, 52), that can roll on support elements (210, 220) of the rail (2),
b) in which a rotor shaft (711R) is pivotally held that is connectable to a first wall element (13; 15) and that is provided with a rotor (712), which is displaceable and if appropriate rotatable in a rotor channel (85) provided in the rail (2), and
c) in which a holding shaft (711H) is held rotatable that is connectable to a second wall element (12; 14).

13. Central carriage (5B) according to claim 12, **characterised in that** the rotor shaft (711R) and the holding shaft (711H) each are connectable to a fitting lever (713) of a wall fitting (71), that comprises a fitting blade (714), which is connectable to the first or second wall element (12, 13; 14, 15), respectively.

## Revendications

1. Parois pliante et coulissante (1) pour fermer une ouverture avec un rail (2) et avec des chariots (5A; 5B; 5C) logés de manière coulissable dans ce rail (2), et avec au moins un premier, un deuxième, un troisième et un quatrième élément de parois (16, 15, 14, 13, ...), qui sont reliés ensemble par paires sur leurs extrémités voisinant par des charnières (19) et qui sont reliés sur leurs extrémités opposé aux charnières (19) à un chariot (5A; 5B; 5C) chacun par un arbre de connexion (711H, 711R) du chariot, les chariots (5A; 5B; 5C) comprenant un chariot de devant (5C) connecté à un premier élément de parois (16) et au moins un chariot central (5B) arrangé entre deux paires des éléments de parois (16, 15; 14, 13), **caractérisé en ce que** les arbres de connexion (711H, 711R) comprenant plusieurs arbres de support (711H) et au moins un arbre de rotor (711R), qui est connecté de manière à ne pas tourner à l'élément de parois (15, 13, ...) correspondant,
ledit au moins un arbre de rotor (711R) présente un rotor (712) qui, orienté parallèle au rail (2), peut être déplacé dans un canal du rotor (85) prévu dans le rail (2), ledit canal du rotor (85) présentant dans un ou plusieurs régions, dans lesquels les éléments de parois (15, 13, ...) peuvent être parqués, un élément de couplage (8) avec au moins un compartiment de rotor (81), dans lequel le rotor (712) est tenu de manière à pouvoir tourner et stationnaire dans une orientation transverse par rapport au canal du rotor (85);
que le chariot de devant (5C) est connecté par un des arbres de support (711H) au premier élément de parois (16) et le chariot central (5B) est connecté par l'arbre de rotor (711R) suivant et par un des autres arbres de support (711H) au deuxième respectivement au troisième élément de parois (15, 14) voisinant;
et que chaque arbre de connexion (711; 711H, 711R) est tenu par un levier de fixation (713) d'une fixation murale (71) à l'extérieur du plan des éléments de parois (16, 15, 14, 13, ...).

2. Parois pliante et coulissante (1) selon la revendication 1, **caractérisé en ce**
a) **que** l'élément de couplage (8) est formé en une pièce sur le rail (2) et s'étend sur le secteur de parcage ou sur tout le rail (2), ou
b) **que** au moins un corps de couplage (80) sur lequel l'élément de couplage (8) est formé est tenu par des éléments de profil (24) dans le rail (2);
le rotor (712) présentant de manière périphérique une tête de rotor (7121), comme une poulie ou un élément coulissant, qui peut être dirigé le long de l'élément de couplage (8).

3. Parois pliante et coulissante (1) selon la revendication 1 ou 2, **caractérisé en ce que** plusieurs chariots centraux (5B) sont prévus, qui sont connectés chacun par un des arbres de rotor (711R) et un des arbres de support (711H) à deux éléments de parois (15, 14; 13, 12) voisinant.

4. Parois pliante et coulissante (1) selon la revendication 1, 2 ou 3, **caractérisé en ce qu**'un rail inférieur (4) est prévu, dans lequel les chariots (5Af; 5Bf; 5Cf) du côté du sol sont guidés, qui sont connectés aux éléments de parois (11, 12, 13, ...) correspondants par des arbres de connexion du côté du sol (711f), qui sont chacun orientés de manière coaxial à un arbre de rotor (711R) ou un arbre de support (711H) correspondant du côté du plafond.

5. Parois pliante et coulissante (1) selon une des revendications 1 - 4, **caractérisé en ce que** au moins un des chariots (5B) porte un profil de protection (18) entre l'arbre de rotor (711R) et l'arbre de support (711H), ledit profil de protection (18) étant de préférence connecté à un chariot (5Bf) du côté du sol et présente de préférence des deux côtés une surface concave, le long de laquelle une extrémité d'un élément de parois (11, 12, 13, ...) peut être tourné de manière à ce qu'une intervention manuelle est exclue.

6. Parois pliante et coulissante (1) selon une des revendications 1 - 5, **caractérisé en ce que** le rail (2) est connecté de préférence en une pièce à un rail de stabilisation (3), qui présente au moins un passage (31), à travers lequel une came de guidage (721), qui est prévu sur l'élément de parois (11; 13; 15) tenu par l'arbre de rotor (711R) correspondant, peut passer quand l'élément de parois (11; 13; 15) est tourné avec le rotor (712) enfermé dans la compartiment de rotor (81).

7. Parois pliante et coulissante (1) selon la revendication 6, **caractérisé en ce que** sur au moins un des éléments de parois (11, 12, 13, ...) une came de support (731) est prévue, qui s'appuie après une rotation complète de l'élément de parois (11; 12; 13; ...) correspondant dans le secteur de parcage sur la face extérieure du rail de stabilisation (3).

8. Parois pliante et coulissante (1) selon une des revendications 1 - 7, **caractérisé en ce qu**'un butoir est prévu à l'intérieur du rail (2) dans le secteur de parcage pour chaque chariot (5A, 5B) muni d'un rotor, ledit butoir étant connecté de manière fixe ou amovible au rail (2) ou étant formé par des éléments comme les corps de chariot (50A; 50B) des chariots (5A; 5B) qui sont déjà rentrés, et ledit butoir étant positionné de manière à ce que chaque chariot (5A, 5B) muni d'un rotor (712) est arrêté dans une position dans laquelle le rotor (712) peut être tourné dans le compartiment de rotor (81) correspondant.

9. Parois pliante et coulissante (1) selon une des revendications 1 - 8, **caractérisé en ce que** le premier élément de parois (11) muni d'une came de guidage (721) est tenu par un chariot (5A), qui présente un rotor (712) et qui est coulissable jusqu'à ce que la came de guidage (721) s'est éloignée du passage (31).

10. Parois pliante et coulissante (1) selon une des revendications 1 - 9, **caractérisé en ce que** seulement le chariot (5C) orienté vers l'ouverture est muni d'un moteur (61) et/ou que le moteur (61) actionne une roue dentée (62), qui intervient dans un élément denté prévu dans le rail (2), comme une courroie dentée ou une crémaillère (63).

11. Parois pliante et coulissante (1) selon la revendication 9 ou 10, **caractérisé en ce que** le moteur (61) est connecté à des câbles de commande et/ou des câbles de transmission de données (65), qui sont au moins partiellement guidé par une chaine de porte-câble (64), qui est prévue à l'intérieur du rail (2).

12. Chariot central (5B) pour une parois pliante et coulissante (1) munie d'un rail (2) selon une des revendications 1 - 11 avec un corps de chariot (50B),
a) qui présente des roues de support (51, 52), qui peuvent rouler sur des éléments de support (210, 220) du rail (2),
b) dans lequel un arbre de rotor (711R) est tenu de manière à pouvoir tourner, qui peut être connecté à un premier élément de parois (13; 15) et est muni d'un rotor (712), qui peut être déplacé et éventuellement tourné dans un canal de rotor (85) prévu dans le rail (2), et
c) dans lequel un arbre de support (711H) est tenu de manière à pouvoir tourner, qui peut être connecté à un deuxième élément de parois (12; 14).

13. Chariot central (5B) selon la revendication 12, **caractérisé en ce que** l'arbre de rotor (711R) et l'arbre de support (711H) peuvent chacun être connectés à un levier de fixation (713) d'une fixation murale (71), qui présente une feuille de fixation (714), qui peut être connecté au premier respectivement au deuxième élément de parois (12, 13; 14, 15).
